# FASCICULE DE BREVET EUROPEEN

(11) **EP 0 058 356 B1**
(45) Date de publication et mention de la délivrance du brevet: **13.06.1984**
(21) Numéro de dépôt: 82100845.5
(22) Date de dépôt: 05.02.1982
(51) Int. Cl.: F22D 1/32, F01K 11/02

(54) **Elément de réchauffeur d'eau d'alimentation d'une chaudière et réchauffeur d'eau**
Speisewasservorwärmteile eines Dampfkessels und Speisewasservorwärmer
Element of a feed-water heater of a steam boiler and feed-water heater

(30) Priorité: 06.02.1981 FR 8102382
(43) Date de publication de la demande: 25.08.1982
(73) Titulaire: DELAS-WEIR, 92300 Levallois-Perret (FR)
(72) Inventeur: Andrieux, Bernard, F-92100 Boulogne (FR)
(74) Mandataire: Weinmiller, Jürgen

## Description

La présente invention concerne un réchauffeur d'eau d'alimentation d'une chaudière de production de vapeur d'une installation de production d'énergie électrique.

On sait que les centrales électriques à vapeur comprennent un condenseur de vapeur qui reçoit et condense la vapeur d'échappement de la turbine basse pression et des réchauffeurs placés sur le circuit d'eau alimentaire de la chaudière, ceux-ci étant alimentés par de la vapeur soutirée à la turbine à différents niveaux de pression.

Afin de faciliter l'installation de la salle des machines, les premiers réchauffeurs basse pression de forme cylindrique sont, le plus souvent, disposés dans la manchette du condenseur qui relie les échappements de la turbine au corps du condenseur qui contient le faisceau tubulaire de condensation.

Les réchauffeurs sont installés horizontalement à l'intérieur de la manchette du condenseur et perpendiculairement à l'axe de la turbine et sont alimentés en vapeur de soutirage par des tuyauteries reliant directement la turbine auxdits réchauffeurs, tuyauteries qui sont également confinées à l'intérieur de la manchette.

Cependant, dans ces dispositions connues, la forme des réchauffeurs, généralement cylindriques, et la disposition des conduits de soutirage alimentant les réchauffeurs font que l'ensemble reste relativement encombrant et ne permet pas un bon passage de la vapeur d'échappement de la turbine vers le faisceau tubulaire du condenseur à cause notamment des conduites de soutirage constituant des obstacles sur le passage de cette vapeur et augmentent donc les pertes de charge.

La présente invention a pour but de pallier ces inconvénients et a pour objet un élément de réchauffeur d'eau d'alimentation d'une chaudière de production de vapeur d'une installation de production d'énergie électrique comprenant un alternateur entraîné par une turbine comportant au moins un corps basse pression, ledit élément de réchauffeur étant constitué d'un faisceau de tubes et étant situé à l'intérieur d'une manchette reliant ledit corps basse pression au condenseur de vapeur situé sous ce corps basse pression, les tubes dudit élément de réchauffeur étant alimentés en eau provenant du circuit d'extraction du condenseur et la surface extérieure des tubes étant alimentée en vapeur provenant d'un soutirage du corps basse pression, le faisceau de tube étant sensiblement horizontal et perpendiculaire à l'axe de la turbine, le faisceau de tubes ayant une section étroite et allongée dont la longueur est disposée sensiblement verticalement, le faisceau de tubes étant enfermé dans une enveloppe canalisant la vapeur autour du faisceau et recevant les canalisations de soutirage de vapeur, caractérisé en ce que ladite enveloppe a, dans la région de raccordement des canalisations d'alimentation en vapeur de soutirage, une section dont l'un des côtés s'écarte progressivement en partant du bas vers le haut du côté correspondant de l'un des deux côtés sensiblement verticaux de la section étroite et allongée dudit faisceau de tubes, et au-delà de cette région, une section qui suit, avec un espace pour le passage de la vapeur, le profil de la section du faisceau de tubes, l'alimentation en vapeur se faisant par le dessus de ladite enveloppe.

Selon une caractéristique d'une mise en oeuvre préférée de la présente invention, l'alimentation en vapeur par la partie supérieure de l'enveloppe est réalisée entre ledit côté de l'enveloppe et le côté correspondant de la section étroite et allongée du faisceau tubulaire.

L'invention a aussi pour objet un réchauffeur d'eau caractérisé en ce qu'il comprend deux éléments séparés de réchauffeur d'eau tels que ci-dessus, placés au même niveau et alimentés par de la vapeur de soutirage de même niveau thermodynamique au moyen de canalisations provenant d'un corps basse pression à admission centrale et à deux échappements symétriques.

Selon une réalisation préférée de l'invention les deux dits éléments séparés de réchauffeur d'eau sont alimentés par de la vapeur de soutirage d'un premier niveau thermodynamique, un second réchauffeur étant situé à l'extérieur de ladite manchette et étant alimenté en vapeur de soutirage d'un second niveau thermodynamique, par des conduites passant entre les deux dits éléments.

Avantageusement, les canalisations de soutirage relient ledit corps basse pression à la face supérieure de ladite enveloppe d'une manière sensiblement rectiligne, et la section de l'ensemble enveloppe et faisceau de tubes est légèrement inclinée par rapport à la verticale de manière à faciliter l'écoulement des condensats du côté opposé à l'alimentation de vapeur.

L'invention sera explicitée ci-après plus en détail à la lumière de la description d'un exemple de réalisation de l'invention en regard du dessin annexé dans lequel :
La figure 1 représente schématiquement en coupe un élément de réchauffeur d'eau selon l'invention.
La figure 2 donne une représentation générale montrant la situation d'un réchauffeur d'eau selon l'invention par rapport à la turbine et ou condenseur.
La figure 3 est une vue de côté de la figure 1.
La figure 4 est une coupe selon IV-IV de la figure 3.

En se reportant à la figure 1 l'élément de réchauffeur d'eau selon l'invention comporte un faisceau 1 de tubes qui, dans l'ensemble décrit, sont des tubes cintrés en U et donc dont l'entrée 2 et la sortie 3, comme on le voit sur la figure 3 sont situées du même côté, et une boîte à eau 4 réalisant la séparation entre l'entrée 2 et la sortie 3. La section du faisceau 1 de tubes est étroite et allongée, sensiblement rectangulaire, la plus grande longueur étant placée verticalement. Les tubes sont alimentés en eau par le circuit d'extraction du condenseur et la paroi extérieure des tubes est alimentée en vapeur de soutirage par des canalisations de soutirage. Le faisceau 1 de tubes est enfermé dans une enveloppe 6 qui canalise la vapeur autour du faisceau de tubes. Cette enveloppe 6 n'a pas la même section sur toute la longueur du réchauffeur. Dans la région du raccordement des canalisations de soutirage 5 avec l'enveloppe, celle-ci a une section telle que le montre le repère 7 de la figure 1 c'est-à-dire essentiellement telle que l'un des côtés de l'enveloppe, celui de droite sur la figure, s'écarte progressivement en partant du bas vers le haut, du côté correspondant de la section du faisceau 1 de tubes. Au-delà de la région de raccordement des canalisations de soutirage 5 avec l'enveloppe 6, celle-ci a une section 8 qui a la même forme, selon un rapport homothétique un peu plus grand, que la section du faisceau de tubes. L'admission de vapeur par les conduites de soutirage 5 a lieu par le dessus de la partie 7 de l'enveloppe 6 entre la paroi en pente de cette partie 7 et le faisceau 1 de tubes.

Dans les figures 2, 3 et 4, on voit une turbine basse pression 9 d'axe 10 à deux échappements symétriques 11 et 12, placés dans une boîte d'échappement 13. La boîte d'échappement 13 est reliée à un corps de condenseur 14 par une manchette 15. A l'intérieur du corps de condenseur 14 sont placés deux faisceaux de tubes du condenseur dont on a représenté les sections 16 et 17. Les tubes 18 sont alimentés en eau de la source froide par des boîtes à eau 19 et 20. Des plaques entretoises 21 maintiennent les tubes.

Dans la manchette 15 est placé un réchauffeur d'eau de niveau de soutirage S1 comportant deux éléments A et B semblables à l'élément de la figure 1. Ces éléments A et B sont alimentés par des canalisations de soutirage 5 provenant de soutirages de même niveau thermodynamique. Chaque élément A ou B est alimenté par deux canalisations 5 comme le montre la figure 4. Ces éléments sont disposés perpendiculairement à l'axe 10 de la turbine.

Les figures montrent également des canalisations 22 de soutirage d'un second niveau thermodynamique passant entre les éléments A et B mais dans ce cas, ces canalisations aboutissent à un réchauffeur non représenté placé à l'extérieur de la manchette 15.

Ces figures permettent de bien voir et comprendre l'intérêt de la structure et de la disposition du réchauffeur selon l'invention, en effet on constate que l'ensemble est particulièrement ramassé, les tuyauteries restant sous la turbine dans une zone ne gênant pas le passage de la vapeur d'échappement, les canalisations de soutirage ont un tracé particulièrement simple diminuant les pertes de charge.

La forme même du faisceau, étroite et allongée, laisse une large place au passage de la vapeur d'échappement d'autant plus que le renflement de l'enveloppe 6 en 7 n'existe que sur une partie seulement de la longueur du faisceau. Par ailleurs, l'alimentation interne du réchauffeur en vapeur de soutirage est excellente sans qu'il soit nécessaire de prolonger ce renflement 7 sur toute la longueur.

## Revendications

1. Elément (A, B) de réchauffeur d'eau d'alimentation d'une chaudière de production de vapeur d'une installation de production d'énergie électrique comprenant un alternateur entraîné par une turbine comportant au moins un corps basse pression (9), ledit élément de réchauffeur (A) constitué d'un faisceau de tubes et étant situé à l'intérieur d'une manchette (15) reliant ledit corps basse pression au condenseur (14) de vapeur situé sous ce corps basse pression, les tubes dudit élément de réchauffeur étant alimentés en eau provenant du circuit d'extraction du condenseur, et la surface extérieure des tubes étant alimentée en vapeur provenant d'un soutirage du corps basse pression, le faisceau de tubes étant sensiblement horizontal et perpendiculaire à l'axe (10) de la turbine, le faisceau (1) de tubes ayant une section étroite et allongée dont la longueur est disposée sensiblement verticalement, le faisceau de tubes étant enfermé dans une enveloppe (6) canalisant la vapeur autour du faisceau et recevant les canalisations (5) de soutirage de vapeur, caractérisé en ce que ladite enveloppe a, dans la région de raccordement des canalisations d'alimentation en vapeur de soutirage, une section (7) dont l'un des côtés s'écarte progressivement en partant du bas vers le haut du côté correspondant de l'un des deux côtés sensiblement verticaux de la section étroite et allongée dudit faisceau (1) de tubes, et au-delà de cette région, une section qui suit, avec un espace pour le passage de la vapeur, le profil du contour de la section du faisceau de tubes, l'alimentation en vapeur se faisant par le dessus de ladite enveloppe.

2. Elément de réchauffeur d'eau selon la revendication 1, caractérisé en ce que l'alimentation en vapeur par la partie supérieure de l'enveloppe (6) est réalisée entre ledit côté de l'enveloppe et le côté correspondant de la section étroite et allongée dudit faisceau.

3. Réchauffeur d'eau, caractérisé en ce qu'il comprend deux éléments séparés (A, B) de réchauffeur d'eau selon la revendication 2, placés au même niveau et alimentés par de la vapeur de soutirage de même niveau thermodynamique au moyen de canalisations (5) provenant d'un corps basse pression (9) à admission centrale et à deux échappements symétriques (11, 12).

4. Réchauffeur d'eau selon la revendication 3, caractérisé en ce que les deux dits éléments séparés (A, B), de réchauffeur d'eau sont alimentés par de la vapeur de soutirage d'un premier niveau thermodynamique et en ce qu'un second réchauffeur situé à l'extérieur de ladite manchette (15) est alimenté en vapeur de soutirage d'un second niveau thermodynamique par des conduites (22) passant entre les deux dits éléments (A, B).

5. Réchauffeur d'eau selon l'une des revendications 3 ou 4, caractérisé en ce que les canalisations de soutirage relient ledit corps basse pression à la face supérieure de ladite enveloppe d'une manière sensiblement rectiligne.

6. Réchauffeur d'eau selon l'une des revendications 3 à 5 caractérisé en ce que la section de l'ensemble enveloppe et faisceau de tubes est légèrement inclinée par rapport à la verticale de manière à faciliter l'écoulement des condensats du côté opposé à l'alimentation de vapeur.

## Claims

1. A water heater element (A, B) for the supply of a steam-generating boiler of an electric energy supply production plant which includes an alternator driven by a turbine having at least one low-pressure stage (9), said heater element (A) being constituted by a bundle of tubes and being situated inside a cuff (15) connecting said low-pressure stage with the steam condenser (14) which is situated below said low-pressure stage, the tubes of said heater element being supplied with water coming from the extraction circuit of the condenser, and the outer surface of the tubes being supplied with steam being drawn off the low-pressure stage, the bundle of tubes (1) being substantially horizontal and perpendicular to the axis (10) of the turbine and having a narrow and elongated cross-section, the length of which is disposed substantially vertically, the bundle of tubes being enclosed in a casing (6) channeling the steam around the bundle and receiving the steam bleed-off pipes (5), characterized in that said casing has, in the region of the bleed-off steam supply pipes, a cross-section (7) one of the sides of which slopes away progressively starting from the bottom to the top of the side corresponding to one of the two substantially vertical sides of the narrow and elongated cross-section of said bundle (1) of tubes, whereas it has, beyond this region, a cross-section which follows the profile of the contour of the cross-section of the bundle of tubes while leaving a space for steam to pass, the steam supply being effected at the upper side of said casing.

2. A water heater element according to claim 1, characterized in that steam supply via the upper portion of the casing (6) is effected between said side of the casing and the corresponding side of the narrow elongated cross-section of the bundle of tubes.

3. A water heater, characterized in that it includes two separate water heater elements (A, B) according to claim 2, which are located at the same level and are supplied with bleed-off steam at the same thermodynamic level via pipes (5). coming from a low-pressure stage (9) with a central inlet and two symmetrical outlets (11, 12).

4. A water heater according to claim 3, characterized in that said two separate elements (A, B) for heating water are supplied with bleed-off steam of a first thermodynamic level, and in that a second heater located outside of said cuff (15) is supplied with bleed-off steam at a second thermodynamic level via pipes (22) which pass between said two elements (A, B).

5. A heater according to either one of claims 3 or 4, characterized in that the bleed pipes connect said low-pressure stage to the upper surface of said casing in a substantially rectilinear manner.

6. A heater according to one of the claims 3 to 5, characterized in that the cross-section of the assembly formed by the casing and the bundle of tubes is slightly inclined relative to the vertical so as to facilitate the flow of the condensate on the side which is opposite to that on which steam is supplied.

## Patentansprüche

1. Speisewasser-Erwärmerelement (A, B) eines Dampferzeuger-Heizkessels in einer Anlage zur Erzeugung elektrischer Energie, die einen von einer Turbine mit mindestens einem Niederdruck-Teil (9) angetriebenen Wechselstromgenerator aufweist, wobei das aus einem Rohrbündel bestehende und im Inneren einer Manschette (15) angeordnete Erwärmerelement (A) den Niederdruck-Teil mit dem unter diesem angeordneten Dampfkondensator (14) verbindet und die Rohre dieses Erwärmerelements mit Wasser gespeist werden, das vom Entnahmekreis des Kondensators kommt, während die äußere Oberfläche der Rohre mit Dampf versorgt wird, der von einer Abzapfung am Niederdruck-Teil kommt, wobei das Rohrbündel (1) im wesentlichen waagerecht und senkrecht zur Achse (10) der Turbine verläuft und einen engen und länglichen Querschnitt besitzt, dessen Länge im wesentlichen senkrecht angeordnet ist, und wobei das Rohrbündel in eine Hülle (6) eingeschlossen ist, die den Dampf um das Bündel herumleitet und an Dampfabzapfleitungen (5) angeschlossen ist, dadurch gekennzeichnet, daß die Hülle im Bereich des Anschlusses der Abzapfdampf-Speiseleitungen einen Querschnitt (7) hat, von dem. eine Seite sich von unten nach oben zunehmend von einer der beiden im wesentlichen senkrechten Seiten des engen und länglichen Querschnitts des Rohrbündels (1) entfernt, während jenseits dieses Bereichs ein Querschnitt vorliegt, der, mit einem Freiraum für den Dampfdurchgang, dem Profil des Umrisses des Querschnitts des Rohrbündels folgt, wobei die Dampfeinspeisung von oberhalb der Hülle erfolgt.

2. Wasser-Erwärmer-Element nach Anspruch 1, dadurch gekennzeichnet, daß die Dampfeinspeisung durch den oberen Teil der Hülle (6) zwischen der genannten Seite der Hülle und der entsprechenden Seite des engen und länglichen Querschnitts des Bündels erfolgt.

3. Wasser-Erwärmer, dadurch gekennzeichnet, daß er zwei getrennte Wasser-Erwärmerelemente (A, B) gemäß Anspruch 2 aufweist, die in gleicher Höhe angeordnet sind und mit Abzapfdampf gleichen thermodynamischen Niveaus über Leitungen (5) gespeist werden, die von einem Niederdruck-Teil (9) mit zentraler Dampfzuführung und zwei symmetrischen Auslässen (11, 12) kommen.

4. Wasser-Erwärmer nach Anspruch 3, dadurch gekennzeichnet, daß die beiden getrennten Wasser-Erwärmerelemente (A, B) mit Abzapfdampf eines ersten thermodynamischen Niveaus gespeist werden, und daß ein zweiter Erwärmer, der außerhalb der Manschette (15) angeordnet ist, über Leitungen (22), die zwischen den beiden Elementen (A, B) hindurch verlaufen, mit einem Abzapfdampf eines zweiten thermodynamischen Niveaus gespeist werden.

5. Wasser-Erwärmer nach einem der Ansprüche 3 oder 4, dadurch gekennzeichnet, daß die Abzapfleitungen den Niederdruck-Teil mit der Oberseite der Hülle in im wesentlichen gerader Linie verbinden.

6. Wasser-Erwärmer nach einem der Ansprüche 3 bis 5, dadurch gekennzeichnet, daß der Querschnitt der Einheit Hülle und Rohrbündel leicht geneigt ist in Bezug auf die Senkrechte, um den Abfluß des Kondensats auf der der Dampfeinspeisung entgegengesetzten Seite zu erleichtern.
